# EUROPÄISCHE PATENTSCHRIFT

(11) **EP 0 949 450 B1**
(45) Veröffentlichungstag und Bekanntmachung des Hinweises auf die Patenterteilung: **07.02.2007**
(21) Anmeldenummer: 99106417.1
(22) Anmeldetag: 27.03.1999
(51) Int. Cl.: F21S 8/10

(54) **Leuchte, insbesondere Heckleuchte, für Kraftfahrzeuge**
Light, in particular tail light, for motor vehicles
Feu, en particulier feu arrière, pour véhicules automobiles

(30) Priorität: 09.04.1998 DE 19815963
(43) Veröffentlichungstag der Anmeldung: 13.10.1999
(73) Patentinhaber: Schefenacker Vision Systems Germany GmbH, 71409 Schwaikheim (DE)
(72) Erfinder: Berg, Roland, 73342 Bad Ditzenbach (DE)
(74) Vertreter: Kohl, Karl-Heinz

(56) Entgegenhaltungen:
- EP-A- 0 416 253
- EP-A- 0 780 265
- EP-A- 0 830 984
- US-A- 4 929 866
- PATENT ABSTRACTS OF JAPAN vol. 017, no. 427 (M-1459), 9. August 1993 (1993-08-09) & JP 05 089703 A (KOITO MFG CO LTD), 9. April 1993 (1993-04-09)

## Beschreibung

Die Erfindung betrifft eine Leuchte, insbesondere eine Heckleuchte, für Kraftfahrzeuge nach dem Oberbegriff des Anspruches 1, wie sie aus der EP-A-830 984 bekannt ist.

Bei bekannten Leuchten dieser Art sitzt in der Gehäusewand hinter der Lichtscheibe ein Leuchtmittel, in der Regel eine Glühlampe, die die Lichtscheibe beleuchtet. Häufig wird die Lichtscheibe mit diesem Leuchtmittel nicht voll ausgeleuchtet.

Der Erfindung liegt die Aufgabe zugrunde, eine Leuchte dieser Art so auszubilden, daß die Lichtscheibe einwandfrei über ihre gesamte Fläche auf einfache Weise ausgeleuchtet wird und als komplettleuchte geeignet ist.
Diese Aufgabe wird bei einer Leuchte der gattungsbildenden Art erfindungsgemäß mit den kennzeichnenden Merkmalen des Anspruches 1 gelöst.

Infolge der erfindungsgemäßen Ausbildung ist das Leuchtmittel am Rand der Leuchte angeordnet. Hierbei kann die Lichtscheibe über ihre gesamte Fläche zuverlässig ausgeleuchtet werden. Sie kann beispielsweise auch in unterschiedlichen Farben beleuchtet werden und dadurch unterschiedliche Funktionen erfüllen. Wird die Leuchte bzw. ihre Lichtscheibe rot beleuchtet, dann kann die Leuchte als Schluß- oder als Bremslicht dient. Die Anordnung des Leuchtmittels im Randbereich der Leuchte kann konstruktiv einfach und mit geringen Kosten durchgeführt werden.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigt:
- Fig. 1: in schematischer Darstellung und in Ansicht eine erfindungsgemäße Leuchte,
- Fig. 2: in vergrößerter Darstellung einen Schnitt längs der Linie II-II in Fig. 1.

Die in den Zeichnungen dargestellte Heckleuchte hat ein Leuchtengehäuse 1 mit einer Gehäusewand 1a. Mit Abstand vor der Gehäusewand 1a ist eine Lichtscheibe 2 angeordnet, die über einen umlaufenden Rand 4 mit der Gehäusewand 1a verbunden ist. Der Rand 4 ist Teil des Leuchtengehäuses 1 und kann einstückig mit der Gehäusewand 1a ausgebildet sein. An der Rückseite der Lichtscheibe 2 ist eine Optik 3, beispielsweise eine Fresneloptik, vorgesehen. Der Rand 4 hat im Querschnitt z-Form mit einem längeren Schenkel 5, der an die Gehäusewand 1a anschließt. Am kürzeren Schenkel 6 des Randes 4 liegt die Lichtscheibe 2 mit ihrem Rand an. Die Lichtscheibe 2 ist im dargestellten Ausführungsbeispiel wie die Gehäusewand 1a mit großem Krümmungsradius teilkreisförmig gekrümmt. Selbstverständlich können die Gehäusewand 1a und die Lichtscheibe 2 jede andere geeignete Querschnittsform haben. Die Innenseite 7 der Gehäusewand 1a ist als Reflexionsfläche ausgebildet. Es ist auch möglich, auf der Innenseite 7 ein Reflexionsteil zu befestigen.

Im dargestellten Ausführungsbeispiel weist die Gehäusewand 1a drei mit Abstand voneinander und vom Rand 4 der Leuchte liegende Durchbrüche 8, 8a, 8b auf, in denen jeweils eine Platine 9 angeordnet ist, auf deren Innenseite 10 eine Vielzahl von nebeneinander liegenden LEDs 11 angeordnet ist. Die Lichtscheibe 2 ist in Höhe der Durchbrüche 8 mit jeweils einem Lichtfenster 14 bis 16 versehen, durch die das von den LEDs 11 der jeweiligen Platine 9 ausgesandte Licht nach außen tritt. Die Lichtfenster 14 bis 16, vorzugsweise auch die zugehörigen Durchbrüche 8 in der Gehäusewand 1a, können unterschiedlich groß sein und/oder unterschiedliche Form haben.

Das Lichtfenster 14 kann beispielsweise als Blinklicht dienen und ist dementsprechend gelb eingefärbt. Das Lichtfenster 15 ist beispielsweise rot eingefärbt und dient als Bremslicht. Schließlich kann das Lichtfenster 16 beispielsweise als Rücklicht dienen und dementsprechend rot eingefärbt sein. Die Lichtfenster 14 bis 16 können innenseitig mit entsprechenden Optiken versehen sein. Es ist auch möglich, für die verschiedenen Lichtfenster 14 bis 16 unterschiedlich gefärbte LEDs 11 zu verwenden, so daß die Lichtfenster aus nicht eingefärbtem, glasklarem Material bestehen können. Ebenso ist es möglich, die Lichtfenster 14 bis 16 entsprechend einzufärben und hinter ihnen entsprechend gefärbte LEDs anzuordnen.

Anstelle der LEDs 11 können auch Leuchtstoffröhren, Neonröhren, Glühlampen oder dgl. als Leuchtmittel verwendet werden. Es ist ferner möglich, die einzelnen Lichtfenster 14 bis 16 gegeneinander wenigstens teilweise abzugrenzen, beispielsweise durch Wände, die sich zwischen der Gehäusewand 1a und der Lichtscheibe 2 erstrekken. Dadurch ist gewährleistet, daß in die jeweiligen Lichtfenster 14 bis 16 kein Falschlicht eintreten kann.

Die Lichtscheibe 2 kann auch ohne die beschriebenen Lichtfenster hergestellt werden. Dann leuchten bei Betätigen der entsprechenden LEDs 11 die jeweiligen Bereiche der Lichtscheibe 2 auf.

Am Leuchtenrand 4 sind weitere Leuchtmittel 12 vorgesehen, die vorzugsweise als LEDs ausgebildet sind. Vorteilhaft ist längs des umlaufenden Randes 4 eine Vielzahl solcher LED's in Reihe hintereinander angeordnet. Sie können, wie in Fig. 1 angedeutet, nur über einen Teil der Länge des Randes 4, aber auch über den gesamten Umfang des Randes 4 vorgesehen sein. Die LEDs 12 sind in einer solchen Verteilung vorgesehen, daß die gesamte Lichtscheibe 2 indirekt beleuchtet wird. Ferner ist aufgrund der Verwendung von LEDs eine sehr flache Bauweise der Leuchte möglich.

Die LEDs 12 sitzen auf einer Platine 17, die am Rand 4 in geeigneter Weise gehalten ist. Aufgrund der z-förmigen Querschnittsausbildung des Randes 4 liegen die Platine 17 und die LEDs 12 in einem Aufnahmeraum 18, der seitlich von der Gehäusewand 1a und dem Quersteg 19 des Randes 4 begrenzt wird. Die LEDs 12 ragen teilweise aus dem Aufnahmeraum 18 in das Innere der Leuchte. Die von den LEDs ausgesandten Strahlen gelangen vorzugsweise ausschließlich zur Reflexionsfläche 7, an der sie zur Lichtscheibe 2 reflektiert werden. Auf diese Weise wird die gesamte Lichtscheibe 2 indirekt beleuchtet. Es ist auch möglich, die LEDs 12 so anzuordnen, daß die von ihnen ausgesandten Strahlen teilweise unmittelbar zur Lichtscheibe 2 und teilweise zur Reflexionsfläche 7 gelangen, an der sie zur Lichtscheibe 2 reflektiert werden. Auch auf diese Weise wird die Lichtscheibe 2 optimal über ihre Fläche ausgeleuchtet. Die Reflexionsfläche 7 braucht nur in demjenigen Bereich der Gehäusewand 1a vorgesehen zu sein, in dem die von den LEDs 12 ausgesandten Strahlen auf die Gehäusewand 1a treffen. Die Lichtscheibe 2 kann in einem gewünschten Farbton gehalten werden, beispielsweise angepaßt an die Wagenfarbe. Auch ist es möglich, die LEDs 12 entsprechend einzufärben. Anstelle der LEDs 12 können ebenfalls Neonröhren, Leuchtstoffröhren, Glühlampen und dgl. verwendet werden.

Im dargestellten Ausführungsbeispiel ist die Leuchte eine Komplettleuchte, die beispielsweise die Brems-, die Blink- und die Rückleuchte enthält. Es ist aber auch möglich, jede einzelne Leuchte so auszubilden, daß die Lichtscheibe in der beschriebenen Weise von den LEDs 12 direkt und indirekt beleuchtet wird. Die Lichtscheiben sind in diesem Fall entsprechend der Signalfarbe gelb (Blinklicht), rot (Brems- und Rücklicht) oder klar (Rückfahrlicht) eingefärbt, oder die LEDs haben einen entsprechenden Farbton. Die LEDs 11, 12 bzw. die zugehörigen Platinen 9, 17 sind an das Bordnetz des Kraftfahrzeuges angeschlossen.

## Patentansprüche

1. Leuchte, insbesondere Heckleuchte, für Kraftfahrzeuge, mit mindestens einem Leuchtmittel (12), das an mindestens einem Teil eines Leuchtenrandes (4) vorgesehen und hinter einer Lichtscheibe (2) in einem Leuchtengehäuse (1) angeordnet ist, in dem sich eine Reflexionsfläche (7) befindet, an der ein Teil der vom Leuchtmittel (12) ausgesandten Strahlen zur Lichtscheibe (2) reflektiert werden,
**dadurch gekennzeichnet, daß** im Leuchtengehäuse (1) mindestens ein weiteres Leuchtmittel (11) vorgesehen ist, das der Lichtscheibe (2) gegenüberliegend angeordnet ist und das eine Signalfunktion erfüllt.

2. Leuchte nach Anspruch 1,
**dadurch gekennzeichnet, daß** der Leuchtenrand (4) Z-förmigen Querschnitt hat.

3. Leuchte nach Anspruch 1 oder 2,
**dadurch gekennzeichnet, daß** längs des Leuchtenrandes (4) eine Vielzahl von in Reihe hintereinander liegender Leuchtmittel (12) vorgesehen ist.

4. Leuchte nach einem der Ansprüche 1 bis 3,
**dadurch gekennzeichnet, daß** ein Teil der vom Leuchtmittel (12) ausgesandten Strahlen direkt auf die Lichtscheibe (2) trifft.

5. Leuchte nach einem der Ansprüche 1 bis 4,
**dadurch gekennzeichnet, daß** das Leuchtmittel (12) wenigstens teilweise in einer randseitigen Vertiefung (18) liegt.

6. Leuchte nach einem der Ansprüche 1 bis 5,
**dadurch gekennzeichnet, daß** der Leuchtenrand (4) die Lichtscheibe (2) mit einer Wand (1a) des Leuchtengehäuses (1) verbindet.

7. Leuchte nach Anspruch 5 oder 6,
**dadurch gekennzeichnet, daß** die randseitige Vertiefung (18) durch einen Teil der Wand (1a) des Leuchtengehäuses (1) und einen Teil des Leuchtenrandes (4) begrenzt ist.

8. Leuchte nach einem der Ansprüche 1 bis 7,
**dadurch gekennzeichnet, daß** das weitere Leuchtmittel (11) an der Wand (1a) des Leuchtengehäuses (1) angeordnet ist.

9. Leuchte nach Anspruch 8,
**dadurch gekennzeichnet, daß** mehrere weitere Leuchtmittel (11) vorgesehen sind, denen jeweils eine andere Signalfunktion zugeordnet ist.

10. Leuchte nach einem der Ansprüche 1 bis 9,
**dadurch gekennzeichnet, daß** das Leuchtmittel (12) und/oder das weitere Leuchtmittel (11) eine LED ist.

11. Leuchte nach einem der Ansprüche 1 bis 10,
**dadurch gekennzeichnet, daß** die Lichtscheibe (2) in Höhe des weiteren Leuchtmittels (11) ein Leuchtenfeld (14 bis 16) aufweist, das vorteilhaft entsprechend der Signalfunktion des zugeordneten weiteren Leuchtmittels (11) eingefärbt ist.

12. Leuchte nach einem der Ansprüche 1 bis 11,
**dadurch gekennzeichnet, daß** das weitere, vorteilhaft durch die Reflexionsfläche (7) ragende Leuchtmittel (11) auf einer Platine (9) angeordnet ist, die in einer Ausnehmung (8) der Wand (1a) des Leuchtengehäuses (1) liegt.

## Claims

1. A light, in particular a tail light, for motor vehicles with at least one light source (12), provided at at least one portion of a lamp rim (4) and arranged behind a light disc (2) within a lamp housing (1), within which is situated a reflective surface (7), at which a portion of the beams emitted by said light source (12) is reflected towards said light disc 2),
**characterised in that** within the lamp housing (1) is provided at least one additional light means (11) which is arranged opposite said light disc (2) and which performs a signalling function.

2. A light according to claim 1,
**characterised in that** said lamp rim (4) has a Z-shaped cross-section.

3. A light according to claim 1 or 2,
**characterised in that** a plurality of light sources (12), ranged in line one behind the other is provided along said lamp rim (4).

4. A light according to one of the claims 1 to 3,
**characterised in that** a portion of the beams impinges directly onto the light disc (2).

5. A light according to one of the claims 1 to 4,
**characterised in that** the light source (12) is situated at least partially within a boundary deepening (18).

6. A light according to one of the claims 1 to 5,
**characterised in that** the lamp rim (4) connects said light disc (2) to a wall (1 a) of the lamp housing (1).

7. A light according to claim 5 or 6,
**characterised in that** the boundary deepening (18) is delimited by a portion of the wall (1a) of the lamp housing (1).

8. A light according to one of the claims 1 to 7,
**characterised in that** the additional light means (11) is arranged at the wall (1a) of the light housing (1).

9. A light according to claim 8,
**characterised in that** several additional light means (11) are provided, to which respectively is assigned to another signalling function.

10. A light according to one of the claims 1 to 9,
**characterised in that** the light source (12) and/or the additional light means (11) is an LED.

11. A light according to one of the claims 1 to 10,
**characterised in that** the light disc (2) comprises at the level of the additional light means (11) a light field (14 to 16), advantageously coloured corresponding to the signalling function of the additional light means (11) assigned to it.

12. A light according to one of the claims 1 to 11,
**characterised in that** the additional lighting means (11), advantageously protruding through the reflective surface (7) is placed on a board (9) which is situated within a recess (8) of the wall (1a) of the light housing (1).

## Revendications

1. Feu, en particulier feu arrière, pour véhicules automobiles, comportant au moins un élément lumineux (12) qui est prévu sur au moins une partie d'un bord de feu (4) et qui est agencé derrière une plaque d'éclairement (2) dans un boîtier de feu (1), dans lequel se trouve une surface de réflexion (7) sur laquelle une partie des rayons émis par l'élément lumineux (12) sont réfléchis vers la plaque d'éclairement (2), **caractérisé en ce que** dans le boîtier de feu (1) est prévu au moins un autre élément lumineux (11) qui est agencé à l'opposé de la plaque d'éclairement (2) et qui remplit une fonction de signalisation.

2. Feu selon la revendication 1, **caractérisé en ce que** le bord de feu (4) a une section transversale en forme de Z.

3. Feu selon la revendication 1 ou 2, **caractérisé en ce que** le long du bord de feu (4) est prévue une multitude d'éléments lumineux (12) en rangée les uns derrière les autres.

4. Feu selon l'une des revendications 1 à 3, **caractérisé en ce qu'**une partie des rayons émis par l'élément lumineux (12) est directement incidente sur la plaque d'éclairement (2).

5. Feu selon l'une des revendications 1 à 4, **caractérisé en ce que** l'élément lumineux (12) se trouve au moins partiellement dans un renfoncement (18) côté bord.

6. Feu selon l'une des revendications 1 à 5, **caractérisé en ce que** le bord de feu (4) relie la plaque d'éclairement (2) à une paroi (1a) du boîtier de feu (1).

7. Feu selon la revendication 5 ou 6, **caractérisé en ce que** le renfoncement (18) côté bord est limité par une partie de la paroi (1a) du boîtier de feu (1) et par une partie du bord de feu (4).

8. Feu selon l'une des revendications 1 à 7, **caractérisé en ce que** l'autre élément lumineux (11) est agencé sur la paroi (1a) du boîtier de feu (1).

9. Feu selon là revendication 8, **caractérisé en ce qu'**il est prévu plusieurs autres éléments lumineux (11) à chacun desquels est associée une autre fonction de signalisation.

10. Feu selon l'une des revendications 1 à 9, **caractérisé en ce que** l'élément lumineux (12) et/ou l'autre élément lumineux (11) est une diode électroluminescente.

11. Feu selon l'une des revendications 1 à 10, **caractérisé en ce que** la plaque d'éclairement (2) présente au niveau de l'autre élément lumineux (11) un champ de feu (14 à 16) qui est avantageusement coloré selon la fonction de signalisation de l'autre élément lumineux (11) associé.

12. Feu selon l'une des revendications 1 à 11, **caractérisé en ce que** l'autre élément lumineux (11), faisant saillie avantageusement à travers la surface de réflexion (7), est agencé sur une platine (9) qui se trouve dans un évidement (8) de la paroi (1a) du boîtier de feu (1).
